# EUROPÄISCHE PATENTSCHRIFT

(11) **EP 0 086 381 B1**
(45) Veröffentlichungstag und Bekanntmachung des Hinweises auf die Patenterteilung: **21.11.1985**
(21) Anmeldenummer: 83100820.6
(22) Anmeldetag: 28.01.1983
(51) Int. Cl.: E05B 67/22, E05B 67/00

(54) **Vorhängeschloss zur Verbindung zweier Glieder einer Kette**
Padlock for joining two chain-links
Cadenas pour la jonction de deux chaînons

(30) Priorität: 12.02.1982 IT 476782 U
(43) Veröffentlichungstag der Anmeldung: 24.08.1983
(73) Patentinhaber: VIRO INNOCENTI S.p.A., I-40069 Zola Predosa (IT)
(72) Erfinder: Vanelli Coralli, Giorgio, I-40132 Bologna (IT)
(74) Vertreter: Porsia, Bruno

## Beschreibung

Die Erfindung betrifft ein Vorhängeschloss zur Verbindung zweier Glieder, insbesondere zweier Endglieder einer Kette, mit einem Schlosskörper, der einen äusseren rohrförmigen Verstärkungsmantel aus im Vergleich zum Schloßkörper widerstandsfähigerem Werkstoff und zwei umfangsseitig offene Einschnitte zur Aufnahme je eines Kettenglieds sowie zwei sich quer zu je einem dieser Einschnitte erstreckende Lagerbohrungen aufweist, wobei im Schlosskörper ein mit Hilfe eines Schlüssels betätigbarer, zu den Lagerbohrungen achsparalleler Schliesszylinder eingebaut und in jeder Lagerbohrung ein gerader Riegel längsverschiebbar gelagert ist, der in ausgefahrener Offenstellung den zugeordneten Einschnitt des Schlosskörpers offen lässt und in eingefahrener Schliesstellung diesen Einschnitt durchsetzt, dabei durch das darin eingelegte Kettenglied greift und von einem vom Schliesszylinder gesteuerten, vom und zum Riegel beweglich im Schlosskörper gelagerten, in eine Umfangsnut des Riegels eingreifenden Sperrorgan festhaltbar ist.

Vorhängeschlösser dieser Art sind aus der DE-A-2 810 756 bekannt und weisen den allgemeinen Vorteil auf, dass der Schlosskörper aus verhältnismässig leicht bearbeitbarem Werkstoff, insbesondere Messing, bestehen kann und trotzdem durch die Anordnung des äusseren, rohrförmigen Verstärkungsmantels aus widerstandsfähigerem Werkstoff, z. B. gehärtetem Stahl, eine sehr hohe Aufbruchsicherheit des Vorhängeschlosses erzielt wird.

Bei den aus der DE-A-2810756 bekannten Vorhängeschlössern sind die beiden Lagerbohrungen des Schlosskörpers und die darin längsverschiebbar gelagerten Riegel koaxial zueinander auf derselben Seite des Schliesszylinders angeordnet. Der äussere rohrförmige Verstärkungsmantel ist achsparallel zu den Riegeln bzw. zu den betreffenden Lagerbohrungen und zum Schliesszylinder im Schlosskörper über die beiden nebeneinander liegenden, umfangsseitig offenen Einschnitte des Schlosskörpers auf diesen geschoben und weist im Bereich dieser Einschnitte je eine entsprechende Ausnehmung auf. Die Schlüsselöffnung des Schliesszylinders befindet sich auf der einen, vom Verstärkungsmantel nicht abgedeckten Kopfseite des Schlosskörpers. Auch die beiden Lagerbohrungen für die Riegel laufen auf die vom Verstärkungsmantel nicht geschützten Kopfseiten des Schlosskörpers aus. Infolgedessen weisen diese bekannten Vorhängeschlösser den Nachteil auf, dass der Verstärkungsmantel durch die verhältnismässig grossen Ausnehmungen im Bereich der Einschnitte des Schlosskörpers für die Aufnahme der Kettenglieder sehr geschwächt wird. Ausserdem kann der kopfseitig vom Verstärkungsmantel nicht abgedeckte Schliesszylinder in axialer Richtung mit einem Bohrwerkzeug angegriffen und infolgedessen verhältnismässig leicht aufgebrochen werden. Zwar ist in der DE-A-2810756 eine zusätzliche Abdeckung der Kopfseiten des Schlosskörpers mit besonderen Frontplatten vorgesehen, doch diese Ausführung erfordert einen zusätzlichen Material- und Arbeitsaufwand und bewirkt eine entsprechende Erhöhung der Herstellungskosten des Vorhängeschlosses.

Aufgabe der Erfindung ist es, die oben angeführten Nachteile der bekannten Ausführungen zu beheben und bei einem Vorhängeschloss der eingangs beschriebenen Art ohne zusätzliche Bauteile und praktisch ohne Erhöhung des Arbeits- und Kostenaufwands eine grössere Aufbruchsicherheit zu erzielen.

Diese Aufgabe wird erfindungsgemäss dadurch gelöst, dass die beiden Riegel und die entsprechenden Lagerbohrungen des Schlosskörpers auf entgegengesetzten Seiten des Schliesszylinders angeordnet und die zugeordneten Einschnitte zur Aufnahme der Kettenglieder in den betreffenden Kopfseiten des Schlosskörpers vorgesehen sind, und dass der äussere rohrförmige Verstärkungsmantel mit seiner Längsachse quer zu den Riegeln und zum Schliesszylinder gerichtet und im Bereich der Riegel und der Schlüsselöffnung des Schliesszylinders mit je einer seitlichen Durchtrittsöffnung versehen ist.

Bei der erfindungsgemässen Ausbildung des Vorhängeschlosses sind also die zur Aufnahme je eines Kettenglieds bestimmten Einschnitte in den beiden entgegengesetzten, vom Verstärkungsmantel nicht abgedeckten Kopfseiten des Schlosskörpers vorgesehen. Infolgedessen braucht der äussere rohrförmige Verstärkungsmantel im Bereich dieser Einschnitte keine entsprechende Ausnehmungen aufzuweisen und behält deshalb praktisch seine volle, einem unversehrten Zustand entsprechende Widerstandsfähigkeit, da er nur noch im Bereich der beiden Riegel und der Schlüsselöffnung des Schliesszylinders mit je einer seitlichen Durchtrittsöffnung versehen ist. Diese Durchtrittsöffnungen sind verhältnismässig klein, um eine merkliche Schwächung des Verstärkungsmantels zu bewirken. Gleichzeitig wird aber der Schliesszylinder kopfseitig sowohl auf der Seite der Schlüsselöffnung um diese herum als auch auf der entgegengesetzten Seite vom äusseren Verstärkungsmantel abgedeckt, wodurch der Aufbruch des Schliesszylinders durch achsparalleles Anbohren verhindert bzw. zumindest sehr erschwert wird. Trotz dieser bedeutend grösseren Aufbruchsicherheit erfordert das erfindungsgemässe Vorhängeschloss im wesentlichen keine zusätzlichen Bauteile und keinen grösseren Arbeits- und Kostenaufwand als die bisher bekannten Ausführungen.

Weitere Ausbildungen und Vorteile der Erfindung ergeben sich aus den Unteransprüchen und aus der nachstehenden Beschreibung eines bevorzugten, in der Zeichnung dargestellten Ausführungsbeispiels des erfindungsgemässen Vorhängeschlosses. In der Zeichnung :
Figur 1 zeigt ein erfindungsgemässes Vorhängeschloss in Draufsicht auf dessen in Fig. 2 bis 4 oberen Kopfseite, in geschlossenem Zustand.
Figur 2 zeigt das Vorhängeschloss im Aufriss, gesehen von der rechten Seite der Fig. 1.
Figuren 3 und 4 zeigen das Vorhängeschloss im Schnitt nach der Linie 111-111 der Fig. 1, in grösserem Masstab und in geschlossenem bzw. geöffnetem Zustand.

Das dargestellte, zur Verbindung zweier Glieder, insbesondere zweier Endglieder M und M' einer Kette bestimmte Vorhängeschloss weist einen länglichen, im Querschnitt etwa quadratischen Schlosskörper 2 auf, der in seinen beiden entgegengesetzten Kopfseiten mit je einem Einschnitt 3 bzw. 3' zur Aufnahme je eines Kettenglieds M bzw. M' versehen ist. Die Einschnitte 3 und 3' erstrecken sich über die ganze Breite des Schlosskörpers 2 und werden von je einer quergerichteten, durchgehenden, im Schlosskörper 2 vorgesehenen Lagerbohrung 5 bzw. 5' durchsetzt. In diesen beiden, zueinander parallelen Lagerbohrungen 5 und 5' ist je ein bolzenartiger Riegel 4 bzw. 4' längsverschiebbar gelagert. In einer zu den beiden Lagerbohrungen 5 und 5' parallelen, mittig zwischen diesen Lagerbohrungen vorgesehenen Einsetzbohrung 14 des Schlosskörpers 2 ist ein Schliesszylinder 7 angeordnet und befestigt.

Der z. B. aus Messing hergestellte Schlosskörper 2 ist mit einem äusseren, rohrförmigen Verstärkungsmantel 1 aus widerstandsfähigerem Werkstoff, z. B. gehärtetem Stahl, versehen. Dieser rohrförmige Verstärkungsmantel 1 ist mit seiner Längsachse quer zu den Riegeln 4 und 4' und zum Schliesszylinder 7 bzw. zu den entsprechenden Bohrungen 5, 5', 14 des Schlosskörpers 2 gerichtet, wobei er die beiden Kopfseiten des Schlosskörpers 2 mit den betreffenden Einschnitten 3 und 3' freilässt und bündig mit diesen Kopfseiten abschliesst. Koaxial zu den beiden Lagerbohrungen 5 und 5' weist der Verstärkungsmantel 1 auf einer Seite des Vorhängeschlosses, z. B. auf der linken Seite in den Figuren 1, 3 und 4, je eine Durchtrittsbohrung 105 bzw. 105' auf, durch die der zugeordnete bolzenartige Riegel 4 bzw. 4' nach aussen vorspringt. Auf der diesen Durchtrittsbohrungen 105 und 105' entgegengesetzten Seite ist der äussere Verstärkungsmantel 2 mit einer im Bereich der Schlüsselöffnung 207 des Schliesszylinders 7 angeordneten Durchtrittsbohrung 8 versehen, die gerade die zur Einführung und Verdrehung des Schlüssels erforderliche Grösse bzw. Form aufweist. Infolgedessen wird der Schliesszylinder 7 auch auf seiner der Durchtrittsbohrung 8 entsprechenden Kopfseite grösstenteils vom äusseren, rohrförmigen Verstärkungsmantel 1 abgedeckt. Eine vollständige Abdeckung dieser Kopfseite des Schliesszylinders 7 kann mit Hilfe einer zusätzlichen, in Fig. 3 dargestellten Abdeckscheibe 15 erzielt werden, die koaxial zum Schliesszylinder 7 zwischen diesem und dem äusseren Verstärkungsmantel 1 drehbar gelagert ist und eine der Schlüsselöffnung 207 des Schliesszylinders 7 entsprechende Schlüsseldurchsteckbohrung aufweist.

Der mit dem Schlüssel drehbare Kern des Schliesszylinders 7 springt mit einem Kernansatz 107 vom hinteren inneren Ende des Schliesszylinders 7 in die entsprechende Einsetzbohrung 14 des Schlosskörpers 2 vor und ist zur Steuerung von zwei Sperrgliedern 9-109 und 9'-109' ausgebildet, die mit zwei Umfangsnuten 12 und 13 bzw. 12' und 13' der beiden Riegel 4 und 4' zusammenwirken. In dem dargestellten Ausführungsbeispiel besteht jedes Sperrglied aus einem zweiteiligen Sperrstift 9, 109 bzw. 9', 109' der in einer quer zur Einsetzbohrung 14 des Scpliesszylinders 7 bzw. quer zur Lagerbohrung 5 bzw. 5' des zugeordneten Riegels 4 bzw. 4' gerichteten Bohrung im Schlosskörper 2 verschiebbar gelagert ist. Zwischen den beiden Teilen 9 und 109 bzw. 9' und 109' jedes Sperrstifts ist eine schraubenförmige Druckfeder 10 bzw. 10' eingespannt, die einerseits den inneren Sperrstiftteil 109 bzw. 109' gegen den Kernansatz 107 des Schliesszylinders 7 und andererseits den äusseren Sperrstiftteil 9 bzw. 9' gegen den zugeordneten Riegel 4 bzw. 4' drückt. Der verdrehbare, zylindrische Kernansatz 107 des Schliesszylinders 7 weist umfangsseitig im Bereich der Sperrstifte 9, 109 und 9', 109' zwei untereinander um 180° versetzte Abflachungen 11 und 11' auf. Die mit den Riegeln 4 und 4' zusammenwirkenden Sperrstiftteile 9 und 9' weisen kegelstumpfförmige freie Enden auf. Die beiden, in jedem Riegel 4 und 4' vorgesehenen Umfangsnuten 12 und 13 sind durch kegelförmige Seitenwände begrenzt. Die hintere, d. h. in der Nähe des inneren Endes der Riegel 4 und 4' liegende Umfangsnut 13 ist jedoch auf ihrer hinteren, d. h. dem inneren Riegelende entsprechenden Seite durch eine viel steilere Seitenwand begrenzt. An ihren entgegengesetzten, äusseren Enden sind die beiden Riegel 4 und 4' mit je einem Griff 104 bzw. 104' für ihre Handverstellung versehen.

In der Offenstellung des Vorhängeschlosses ist der Kernansatz 107 des Schliesszylinders 7 mit Hilfe des Schlüssels so verdreht, dass seine Abflachungen 11 und 11' den inneren Sperrstiftteilen 109 und 109' zugekehrt sind und infolgedessen ein tieferes Eindringen dieser Sperrstiftteile 109, 109' in die Einsetzbohrung 14 für den Schliesszylinder 7 zulassen, wie insbesondere in Fig. 4 dargestellt ist. Die äusseren Sperrstiftteile 9 und 9' können deshalb federnd nach innen ausweichen und gestatten es, dass die beiden Riegel 4 und 4' mit Hilfe ihrer äusseren Griffe 104 bzw. 104' in eine Offenstellung ausgezogen werden, in der sie die zugeordneten Einschnitte 3 bzw. 3' freigeben und durch den federnden Eingriff der äusseren Sperrstiftteile 9 und 9' in die hinteren Umfangsnuten 13 bzw. 13' festgehalten werden, wie in Fig. 4 für den oberen Riegel 4 dargestellt ist. Das vollständige Ausziehen der Riegel 4 und 4' aus dem Schlosskörper 2 wird durch die steilere hintere Begrenzungswand der Umfangsnuten 13 verhindert oder erfordert die Anwendung einer sehr grossen Zugkraft. In der Offenstellung der Riegel 4 und 4' werden die beiden, untereinander zu verbindenden Kettenglieder M und M' in je einen kopfseitigen Einschnitt 3 bzw. 3' des Vorhängeschlosses eingesetzt und die Riegel 4 und 4' werden dann in ihre Schliesstellung eingedrückt, in der sie den zugeordneten Einschnitt 3 bzw. 3' durchsetzen und durch das darin eingelegte Kettenglied M bzw. M' greifen, wie in Fig. 3 dargestellt ist. Da sich dabei der Kernansatz 107 des Schliesszylinders 7 ebenfalls in seiner Offenstellung nach Fig. 4 befindet, werden die äusseren Sperrstiftteile 9 und 9' beim Eindrücken der Riegel 4 und 4' aus den hinteren Umfangsnuten 13 und 13' ausgedrückt und greifen anschliessend nach dem Einschieben der Riegel 4 und 4' in deren vordere _{.} Umfangsnuten 12 und 12' ein. Dadurch werden die Riegel 4 und 4' zwar in ihre eingeschobene Schliesstellung festgehalten, jedoch noch nicht gesperrt. Dazu wird der Kernansatz 107 des Schliesszylinders 7 mit Hilfe des Schlüssels derart um etwa 180° verdreht und in seine Schliesstellung gebracht, in der die inneren Sperrstiftteile 109 und 109' durch die vollzylindrischen Oberflächenteile des Kernansatzes 107 federnd nach aussen fast bis zur Anlage gegen den zugeordneten, äusseren Sperrstiftteil 9 bzw. 9' gedrückt werden, wie in Fig. 3 dargestellt ist. Der Kernansatz 107 des Schliesszylinders 7 verhindert dadurch über die als Anschläge wirkenden, inneren Sperrstiftteile 109 und 109' das federnde Ausrasten der äusseren Sperrstiftteile 9 und 9' aus den vorderen Umfangsnuten 12 und 12' der beiden Riegel 4 und 4' und sperrt diese in ihrer eingeschobenen Schliesstellung.

Die äusseren Enden der Riegel 4 und 4' weisen eine kopfseitige Sackbohrung 6 auf, wie in Fig. 3 für den oberen Riegel 3 dargestellt ist. Mit dieser Sackbohrung 6 wird der in Schliesstellung vom Vorhängeschloss vorspringende Teil der Riegel 4 und 4' so weit geschwächt, dass ein Ergreifen und Herausziehen der Riegel 4 und 4' mit Hilfe eines die Anwendung einer grossen Kraft zulassenden Aufbruchwerkzeugs unmöglich ist, da der äussere geschwächte, mit dem Aufbruchwerkzeug ergriffene Riegelteil noch vor dem Ausreissen der Riegel abbricht.

Die Lagerbohrungen 5 und 5' für die Riegel 4 und 4' und die Einsetzbohrung 14 für den Schliesszylinder 7 sind als durchgehende Bohrungen im Schlosskörper 2 ausgebildet und auf der der Riegelgriffseite bzw. der Schlüsseleinführungsseite entgegengesetzten Seite vom äusseren, rohrförmigen Verstärkungsmantel 1 abgeschlossen. Auch die kopfseitig im Schlosskörper 2 vorgesehenen Einschnitte 3 und 3' für die Aufnahme der Kettenglieder M und M' sind als quer zum Schlosskörper 2 durchgehende Einschnitte ausgebildet und seitlich vom äusseren rohrförmigen Verstärkungsmantel 1 abgeschlossen. Dadurch wird die Herstellung des Vorhängeschlosses vereinfacht und dessen Sicherheit erhöht. Im Bereich der seitlichen Abschlüsse der Einschnitte 3 und 3' kann der rohrförmige Verstärkungsmantel 1 je eine nach aussen vorspringende Ausbuchtung 101 aufweisen, die die Breite des Aufnahmeraums für das Kettenglied M bzw. M' entsprechend erweitert. Es ist infolgedessen möglich, die Breite des Schlosskörpers 2 kleiner als die Breite der zu verbindenden Kettenglieder M und M' zu wählen und diese trotzdem zur Erhöhung der Sicherheit seitlich durch den äusseren rohrförmigen Verstärkungsmantel 1 abzudecken.

## Patentansprüche

1. Vorhängeschloss zur Verbindung zweier Glieder (M, M'), insbesondere zweier Endglieder einer Kette, mit einem Schlosskörper (2), der einen äusseren rohrförmigen Verstärkungsmantel (1) aus im Vergleich zum Schloßkörper widerstandsfähigerem Werkstoff und zwei umfangsseitig offene Einschnitte (3, 3') zur Aufnahme je eines Kettenglieds (M, M') sowie zwei sich quer zu je einem dieser Einschnitte (3, 3') erstreckende Lagerbohrungen (5, 5') aufweist, wobei im Schlosskörper (2) ein mit Hilfe eines Schlüssels betätigbarer, zu den Lagerbohrungen (5, 5') achsparalleler Schliesszylinder (7) eingebaut und in jeder Lagerbohrung (5, 5') ein gerader Riegel (4, 4') längsverschiebbar gelagert ist, der in ausgefahrener Offenstellung den zugeordneten Einschnitt (3, 3') des Schlosskörpers (2) offen lässt und in eingefahrener Schliesstellung diesen Einschnitt (3, 3') durchsetzt, dabei durch das darin eingelegte Kettenglied (M, M') greift und von einem vom Schliesszylinder (7) gesteuerten, vom und zum Riegel (4, 4') beweglich im Schlosskörper (2) gelagerten, in eine Umfangsnut (12, 12') des Riegels (4, 4') eingreifenden Sperrorgan (9-109, 9'-109') festhaltbar ist, dadurch gekennzeichnet, dass die beiden Riegel (4, 4') und die entsprechenden Lagerbohrungen (5, 5') des Schlosskörpers (2) auf entgegengesetzten Seiten des Schliesszylinders (7) angeordnet und die zugeordneten Einschnitte (3. 3') zur Aufnahme der Kettenglieder (M, M') in den betreffenden Kopfflächen des Schlosskörpers (2) vorgesehen sind, und dass der äussere rohrförmige Verstärkungsmantel (1) mit seiner Längsachse quer zu den Riegeln (4, 4') und zum.Schiiesszy- linder (7) gerichtet und im Bereich der Riegel (4, 4') und der Schlüsselöffnung (207) des Schliesszylinders (7) mit je einer seitlichen Durchtrittsöffnung (105, 105', 8) versehen ist.

2. Vorhängeschloss nach Anspruch 1, dadurch gekennzeichnet, dass sich der äussere, rohrförmige Verstärkungsmantel (1) bis zu den mit den Einschnitten (3, 3') zur Aufnahme der Kettenglieder (M, M') versehenen Kopfflächen des Schlosskörpers (2) erstreckt.

3. Vorhängeschloss nach Anspruch 1 und 2, dadurch gekennzeichnet, dass die Einschnitte (3, 3') zur Aufnahme der Kettenglieder (M, M') als in der Querrichtung des Schlosskörpers (2) durchgehende Einschnitte ausgebildet und seitlich vom äusseren, rohrförmigen Verstärkungsmantel (1) abgedeckt und abgeschlossen sind.

4. Vorhängeschloss nach Anspruch 1 bis 3, dadurch gekennzeichnet, dass der äussere rohrförmige Verstärkungsmantel (1) im Bereich der seitlichen Abschlüsse der Einschnitte (3, 3') je eine nach aussen vorspringende, den Aufnahmeraum für das Kettenglied (M bzw. M') begrenzende Ausbuchtung (101) aufweist.

5. Vorhängeschloss nach einem der Ansprüche 1 bis 4, dadurch gekennzeichnet, dass jedem Riegel (4, 4') als Sperrorgan ein quer dazu im Schlosskörper (2) verschiebbar gelagerter Sperrstift (9-109, 9'-109') zugeordnet ist, der aus zwei federnd in achsialer Richtung auseinandergedrückten Stiftteilen (9 und 109 bzw. 9' und 109') besteht, wobei die beiden Sperrstifte (9-109 und 9'-109') koaxial zueinander auf entgegengesetzten Seiten eines mit dem Schlüssel verdrehbaren Kernansatzes (107) des Schliesszylinders (7) zwischen diesem Kernansatz (107) und je einem Riegel (3, 3') angeordnet und die den Riegeln (3, 3') zugekehrten Stiftteile (9, 9') mindestens je einer Umfangsnut (12, 13 bzw. 12', 13') der betreffenden Riegel als Raststifte zugeordnet sind und sich die dem Schliesszylinder (7) zugekehrten, als hubbegrenzende Anschläge für die Raststifte ausgebildeten Stiftteile (109, 109') gegen die Umfangsfläche des Kernansatzes (107) abstützen, der eine zylindrische Umfangsform mit zwei um 180° gegeneinander versetzten Abflachungen (11, 11') aufweist.

## Claims

1. A padlock for connecting two members (M, M'), in particular two end members of a chain, comprising a lock body (2) which has an external tubular strengthening casing (1) of a material which is more resistant than the lock body, and two openings (3, 3') which are open at the periphery, for accommodating respective members (M, M') of the chain, and two mounting bores (5, 5') which each extend transversely with respect to a respective one of said openings (3, 3'), wherein a lock cylinder (7) which is actuable by means of a key and which is in parallel-axis relationship to the mounting bores (5, 5') is fitted in the lock body (2) and mounted longitudinally displaceably in each mounting bore (5, 5') is a straight bolt member (4, 4') which in the extended open position leaves the associated opening (3, 3') in the lock body (2) open and which in the retracted closed position passes through said opening (3, 3'), in that position engages through the member (M, M') of the chain which is fitted therein, and can be secured in position by a blocking member (9-109, 9'-109') which is controlled by the lock cylinder (7) and which is mounted in the lock body (2) movably away from and towards the bolt member (4, 4') and which engages into a peripheral groove (12, 12') in the bolt member (4, 4'), characterised in that the two bolt members (4, 4') and the corresponding mounting bores (5, 5') of the lock body (2) are arranged on opposite sides of the lock cylinder (7) and the associated openings (3, 3') for receiving the members (M, M') of the chain are provided in the respective end surfaces of the lock body (2), and that the external tubular strengthening casing (1) is directed with its longitudinal axis transversely with respect to the bolt members (4, 4') and the lock cylinder (7) and is provided with a respective lateral through opening (105, 105', 8) in the region of each of the bolt members (4, 4') and the key opening (207) of the lock cylinder (7).

2. A padlock according to claim 1 characterised in that the external tubular strengthening casing (1) extends as far as the end surfaces of the lock body (2), which are provided with the openings (3, 3') for receiving the members (M, M') of the chain.

3. A padlock according to claim 1 and claim 2 characterised in that the openings (3, 3') for accommodating the members (M, M') of the chain are in the form of openings which extend continuously in the transverse direction of the lock body (2) and which are covered and closed off laterally by the external tubular casing (1).

4. A padlock according to claims 1 to 3 characterised in that the external tubular strengthening casing (1), in the region of the lateral terminations of the openings (3, 3'), has a respective outwardly projecting bulge portion (101) defining the space for accommodating the member (M and M' respectively) of the chain.

5. A padlock according to one of claims 1 to 4 characterised in that associated with each bolt member (4, 4'), as a blocking member, is a blocking pin (9-109, 9'-109') which is mounted in the lock body (2) displaceably transversely with respect to the bolt member and which comprises two pin portions (9 and 109 ; 9' and 109' respectively) which are urged resiliently apart in the axial direction, wherein the two blocking pins (9-109 and 9'-109') are arranged in coaxial relationship on opposite sides of a core projection (107), which is rotatable with the key, of the lock cylinder (7), between said core projection (107) and a respective bolt member (3, 3'), and the pin portions (9, 9') which are towards the bolt members (3, 3') are each associated with at least one respective peripheral groove (12, 13 and 12', 13') of the respective bolt members, as retaining pins, and the pin portions (109, 109') which are towards the lock cylinder (7) and which are formed as stroke movement-limiting abutments for the retaining pins bear against the peripheral surface of the core projection (107) which has a cylindrical peripheral shape with two flats (11, 11') which are set at 180° relative to each other.

## Revendications

1. Cadenas pour la liaison de deux maillons (M, M'), en particulier de deux maillons terminaux d'une chaîne, muni d'un corps de cadenas (2) qui . présente une paroi latérale extérieure tubulaire de renforcement (1) en matériau plus résistant que le corps de cadenas et deux entailles (3, 3') ouvertes du côté circonférentiel pour loger chacune un maillon (M, M') ainsi que deux perforations de palier (5, 5') s'étendant chacune transversalement à l'une de ces entailles (3, 3'), un cylindre de fermeture (7) à axe parallèle à celui des perforations de palier (5, 5') et qui peut être actionné à l'aide d'une clef étant installé dans le corps de cadenas (2) et un pêne rectiligne (4, 4') étant monté de manière à pouvoir coulisser longitudinalement dans chaque perforation de palier (5, 5') et laissant ouverte, dans la position effacée d'ouverture, l'entaille correspondante (3, 3') du corps de cadenas (2) et traversant cette entaille (3, 3') dans la position introduite de fermeture, s'engageant alors à travers le maillon (M, M') qui y est inséré et pouvant être retenu par un organe de blocage (9-109, 9'-109') monté dans le corps de cadenas (2) de manière à pouvoir s'écarter et se rapprocher du pêne (4,4') et s'engageant dans une gorge circonférentielle (12, 12') du pêne (4, 4'), caractérisé en ce que les deux pênes (4, 4') et les perforations de palier correspondantes (5, 5') du corps de cadenas (2) sont disposés sur des côtés opposés du cylindre de fermeture (7) et que les entailles correspondantes (3, 3') destinées à loger les maillons (M, M') sont prévues dans les surfaces de tête considérées du corps de cadenas (2) et que la paroi latérale extérieure tubulaire de renforcement (1) a son axe longitudinal dirigé transversalement aux pênes (4, 4') et au cylindre de fermeture (7) et est munie chaque fois, dans la région des pênes (4, 4') et de l'ouverture (207) du cylindre de fermeture (7), d'une ouverture latérale de passage (105, 105', 8).

2. Cadenas selon la revendication 1, caractérisé en ce que la paroi latérale extérieure tubulaire de renforcement (1) s'étend jusqu'aux surfaces de tête du corps de cadenas (2) qui sont munies des entailles (3, 3') pour le logement des maillons (M, M').

3. Cadenas selon les revendications 1 et 2, caractérisé en ce que les entailles (3, 3') destinées à loger les maillons (M. M') sont conçues sous la forme d'entailles continues dans la direction transversale du corps de cadenas (2) et sont recouvertes et fermées latéralement par la paroi latérale extérieure tubulaire de renforcement (1).

4. Cadenas selon les revendications 1 à 3, caractérisé en ce que la paroi latérale extérieure tubulaire de renforcement (1) présente, dans la région de chacune des fermetures latérales des entailles (3, 3'), un enfoncement (101) faisant saillie vers l'extérieur et limitant l'espace de logement du maillon (M. M').

5. Cadenas selon l'une des revendications 1 à 4, caractérisé en ce qu'à chaque pêne (4, 4') est adjoint comme organe de blocage un goujon de blocage (9-109, 9'-109') monté de manière à pouvoir coulisser transversalement au pêne dans le corps de cadenas et qui est formé de deux parties de goujon (9 et 109, 9' et 109') poussées élastiquement à s'écarter l'une de l'autre en direction axiale, les deux goujons de blocage (9-109 et 9'-109') étant disposés coaxialement entre eux sur des côtés opposés d'un appendice de coeur (107) du cylindre de fermeture (7), que l'on peut faire tourner avec la clef, chacun entre cet appendice de coeur (107) et un pêne (3, 3'), et les parties de goujon (9, 9') tournées vers les pênes (3, 3') sont adjointes chacune à au moins une gorge circonférentielle (12, 13, 12', 13') du pêne considéré, en tant que goujons d'arrêt, et en ce que les parties de goujon (109, 109') tournées vers le cylindre de fermeture (7), conçues comme des butées limitant la course des goujons d'arrêt, s'appuient contre la surface circonférentielle de l'appendice de coeur (107) qui présente une forme circonférentielle cylindrique avec deux plats (11, 11') décalés entre eux de 180°.
